# EUROPÄISCHE PATENTSCHRIFT

(11) **EP 0 349 794 B1**
(45) Veröffentlichungstag und Bekanntmachung des Hinweises auf die Patenterteilung: **13.01.1993**
(21) Anmeldenummer: 89110548.8
(22) Anmeldetag: 10.06.1989
(51) Int. Cl.: B21D 43/05

(54) **Vorrichtung zum Kuppeln und Entkuppeln von Greiferschienenteilen**
Device for coupling and uncoupling of transfer beams
Dispositif pour coupler et découpler des barres de préhension

(30) Priorität: 02.07.1988 DE 3822473
(43) Veröffentlichungstag der Anmeldung: 10.01.1990
(73) Patentinhaber: L. SCHULER GmbH, D-73012 Göppingen (DE)
(72) Erfinder: Rieger, Walter, D-7320 Göppingen (DE); Thudium, Karl, D-7328 Wäschenbeuren (DE)

(56) Entgegenhaltungen:
- DD-B- 257 403
- DE-A- 3 235 308
- DE-A- 3 501 946
- DE-A- 3 636 010
- DE-A- 3 636 011
- DE-C- 3 150 508
- DE-U- 8 202 432

## Beschreibung

Die Erfindung betrifft eine Vorrichtung der im Oberbegriff des Anspruchs 1 angegebenen Art.

Die Greiferschienen einer Transferpresse sind in Greiferschienenteile aufgeteilt. Die im Pressenständerbereich befindlichen Greiferschienenteile verbleiben in der Presse; die Greifzeuge tragenden Greiferschienenteile werden dagegen gewechselt, wenn die Transferpresse auf ein anderes Werkstück eingerichtet wird.

Für den Pressenbetrieb, Transfer der Werkstücke in den Bearbeitungsstufen, sind die Greiferschienenteile untereinander zu (Gesamt-) Greiferschienen zu verbinden.

Die bisher bekannten Arten der Verbindungen der Greiferschienenteile untereinander sind sehr vielgestaltig, ohne daß jedoch Anregungen auf eine Lösung nach der Erfindung gegeben werden.

So zeigt die DE-A1-23 59 912 Greiferschienenteile, deren Endbereiche stufig abgesetzt sind. Die Trennstelle zwischen den aneinander stoßenden Endbereichen werden durch ein korrespondierend zu der Form der Endbereiche ausgebildetes Verbindungsstück überbrückt. Nicht gezeigt ist die Art der Verspannung der Greiferschienenteile untereinander.

Das DE-GM 82 02 432 zeigt korrespondierend geformte, im Betrieb aufeinanderliegende Endbereiche von Greiferschienenteilen, die durch ein Schraubmittel untereinander verspannt werden.

In der DE-C1-31 50 508 wird ein Trennspalt zwischen den Greiferschienenteilen durch ein aufklappbares Greiferschienenschloß überbrückt, das an dem in der Presse verbleibenden Greiferschienenteil klappbar angebracht ist. Die Verbindung der Greiferschienenteile untereinander erfolgt durch Schraubmittel.

Die DE-A1-32 35 308 zeigt ein Stellmittel in einer Maßnahme zum Kuppeln und Entkuppeln, das in einen Greiferschienenteil eingebracht ist. Dieses dient zur Sicherung des durch korrespondierend geformte Endbereiche der Greiferschienenteile gebildeten Formschlusses nach dem Fügen.

Bei der Vorrichtung nach der DE-A1-35 20 343 wird zwischen den Greiferschienenteilen ein Trennspalt gebildet. Dieser ist vor dem Verspannen der Greiferschienenteile gegeneinander durch Druckstücke aufzufüllen. Das Einfügen der Druckstücke in den Trennspalt und das daran anschließende Verspannen der Greiferschienenteile gegeneinander wird durch ein Stellmittel erreicht, das in dem Endbereich eines Greiferschienenteils befestigt ist. Das Stellmittel weist einen Spannbolzen auf, der einerseits die Druckstücke bewegt. Andererseits ist der Spannbolzen mit einem Spannkopf hinter eine Spannfläche in dem anzuspannenden Greiferschienenteil legbar und durch Zurückziehen festsetzbar.

Aus den Druckschriften DE-A1-36 36 010 und DE-A1 36 36 011 sind weiterhin Vorrichtungen zum Kuppeln und Entkuppeln von Greiferschienenteilen einer Transferpresse bekannt. Die hierfür erforderlichen Spannmittel sind in den Endbereichen der Greiferschienenteile angeordnet. Hierbei ist mit dem Spannbolzen ein Brückenteil mitgeführt, an dem zwei Zentrierbolzen befestigt sind zum Zentrieren der Greiferschienenteile untereinander und an dem weiterhin ein Führungsbolzen mitgeführt ist zum Verschieben eines beweglichen Schlittens an der Außenform des das Spannelement aufnehmenden Greiferschienenteils.

Alle diese Lösungen setzen eine Mehrteiligkeit der Greiferschienenteile in den Endbereichen voraus. Die Einzelteil-Montage muß direkt an den Endbereichen der Greiferschienenteile erfolgen und es sind weiterhin umfangreiche Bearbeitungen spanabhebender Art und Schweißvorgänge an den Greiferschienenteilen bei der Vor- bzw. Montage durchzuführen.

Ausgehend von der gattungsbildenden Einrichtung nach DE-A1-36 36 010 ist es Aufgabe der Erfindung, die Elemente für das Kuppeln und Entkuppeln von Greiferschienenteilen in eine Baueinheit zu integrieren, um die Ausbildung der Endbereiche der Greiferschienenteile und somit die Bearbeitung der Endbereiche und die Montage 'vor Ort' wesentlich zu vereinfachen. Die Baueinheit ist als ein Ganzes vormontierbar, lagerbar und transportierfähig und an den Greiferschienenteilen als Komplett-Teil festsetzbar und bildet für den Betriebszustand "Greiferschienenwechsel zugleich mit dem Werkzeugwechsel" die hierfür erforderliche Kuppelebene.

Die Aufgabe ist gelöst durch die in den Ansprüchen 1 oder 2 gezeigten Ausführungsbeispiele.

Hierbei sind in vorteilhafter Weise alle Spannmittel von einem teilbaren Gehäuse umgeben, das insgesamt für den Einbau montagefertig und als solches auch bei Ersatz austauschbar ist.

Die Baueinheit kann in ihren Querschnittsmaßen den Querschnittsmaßen der Endbereiche der Greiferschienenteile entsprechen, so daß nur ohnehin erforderliche Bauteile für eine andere Verwendung überstehen. Die Baueinheit ist auch bei solchen Greiferschienen anwendbar, deren Greiferschienenteile aus Flachschienen-Material gefertigt sind. Bereits vorhandene Greiferschienen, auch solche mit zunächst anderer Kupplungsausführung, sind nachrüstbar. Die Baueinheit ist sowohl für Greiferschienensysteme, bei denen Trennfugen in den Kupplungsebenen erforderlich sind, insbesondere aber auch für trennfugenfreie Greiferschienensysteme einsetzbar, bei denen die Greiferschienenteile durch flanschmäßiges Aneinanderpressen der Stirnseiten in den Endbereichen zu kuppeln sind.

Anhand von Ausführungsbeispielen in den Figuren soll die Erfindung im folgenden erläutert werden.

Dabei zeigen:
- Fig. 1: eine in Endbereiche von Greiferschienenteilen eingesetzte Vorrichtung nach der Erfindung,
- Fig. 2: die Montageebene entsprechend Pfeil 7 in Fig. 1 in auseinandergezogener Darstellung,
- Fig. 3: die Ansicht auf eine der Stirnflächen der Vorrichtung nach der Erfindung,
- Fig. 4: eine Transferpresse mit Greiferschienen als Einsatzort der Erfindung und
- Fig. 5: ein weiteres Ausführungsbeispiel einer Vorrichtung nach der Erfindung.

Die in Fig. 4 teilweise gezeigte Transferpresse 35 weist Greiferschienen zwischen den Freiräumen der Pressenständer 36 und über Rollen 40 aus der Transferpresse herausfahrbare, anhebbare und absenkbare Schiebetische 37 auf. Die Greiferschienen werden aus Greiferschienenteilen 1, 2 gebildet, die vermittels kompletter Aufbaueinheiten 3 untereinander verbindbar sind. Die Aufbaueinheiten bilden Kuppelebenen 22 zum Abtrennen der von den Schiebetischen über Abstützmittel 39 beim Wechseln aus der Transferpresse heraus fahrbaren Greiferschienenteile 2. Mit 16 ist jeweils ein Stellmittel angedeutet zum Entkuppeln und Kuppeln der Greiferschienenteile. Die in der Transferpresse verbleibenden Greiferschienenteile 1 und somit die Gesamt-Greiferschienen sind durch Umlenkmittel in den angedeuteten Schließkästen 38 antreibbar.

In Fig. 1 ist eine Aufbaueinheit 3 gezeigt mit den Aufbauteilen 4, 5 in Art von Gehäusen, die über Zentrieransätze 8, 9, Paßfedern 10, 11 und Schraubmittel 33 (Fig. 2) in Nuten 12, 13, Zentrierbohrungen 14, 15 und Gewindebohrungen 34 (Fig. 2) zwischen den Greiferschienenteilen arretierbar sind. Mit 6, 7 sind die Montageebenen für die Aufbaueinheit an den Greiferschienenteilen 1, 2 angedeutet, in der diese als komplette Aufbaueinheit in den Endbereichen der Greiferschienenteile montiert wird.

Die Aufbauteile sind für Einbau in die Greiferschienenteile und für den Betrieb - Transfer von Werkstücken in der Transferpresse - in zusammengefügtem Zustand. Für beide Verwendungen weist ein Aufbauteil 5 das Stellmittel 16 auf, das über einen Spannbolzen 17 mit dem Spannanker 18 durch die Durchbrüche 39, 31 hindurchführbar und hinter einer Spannfläche 19 in dem anderen Aufbauteil 4 durch Drehen und Zurückziehen festlegbar ist unter Aneinanderpressen von in die Stirnseiten der Aufbauteile eingebrachten Flanschflächen 41. Diese werden z.B. durch Absätze 42 gebildet, die hinter den Flanschflächen zurückstehen können. Mit dem Spannbolzen wird ein Brückenteil 20 mitbewegt, an dem einerseits Zentrierbolzen 21 zum Eingriff in Zentrierbohrungen 29 des anderen Aufbauteils befestigt sind; andererseits ist ein Führungsbolzen 23 an dem Brückenteil befestigt, der durch einen Durchbruch 24 in der Wandung des Aufbauteils hindurchgeführt ist. Der Führungsbolzen greift in einen Schlitten 26, der in Schienen 25 geführt ist, und der eine Kupplungshälfte 28 zum Kontakt mit einer fest auf dem anderen Aufbauteil befindlichen Kupplungshälfte 27 trägt.

In Fig. 2 sind gleiche Teile wie in Fig. 1 gleich positioniert und es wird hierauf Bezug genommen. Mit 32 sind Aussparungen in der Wandung des Aufbauteils 5 angedeutet zum Einführen von Schraubmitteln 33.

Fig. 3 ist eine der beiden gleichen Ansichten auf die Baueinheit 3 im Bereich der Montageebene 6, 7 (Fig. 1) mit den Paßfedern 11, dem Zentrieransatz 9, den Schraubmitteln 33 bzw. Durchgangslöchern hierfür und den Aussparungen 32 in dem Aufbauteil 5.

In Fig. 5 ist ein Ausführungsbeispiel unter Verwendung einer Baueinheit 3 für flache Greiferschienenteile 1, 2 gezeigt. Die komplett angelieferte Baueinheit wird über z.B. Paßfedern 10, 11 zum Arretieren und Schraubmittel 33, 34 zum festen Verbinden an den Endbereichen der Greiferschienenteile 1, 2 festgesetzt. Die hierfür erforderlichen Mittel sind in der hier gemeinsamen Montageebene 6, 7 vorgesehen. Die Positionen der weiterhin gekennzeichneten Bauteile entsprechen denen der zuvor beschriebenen Ausführungsform.

## Patentansprüche

1. Vorrichtung zum Kuppeln und Entkuppeln von Greiferschienenteilen (1, 2) beim Wechseln dieser während des Einrichtens einer Transferpresse (35) auf ein anderes Werkstück, mit einem ansteuerbaren Stellmittel (16) mit zumindest eine Spannelement (17, 18) zum Zusammenwirken mit Gegenspannelementen (19, 30) für den Kuppelzustand, **gekennzeichnet durch** die Verwendung von Aufbaueinheiten (3) mit den Spann- und Gegenspannelementen (17, 18, 19, 30), die beim Einbau der Greiferschienenteile (1, 2) und beim Zusammenbau dieser zu Greiferschienen in beispielsweise einer neu aufzustellenden Transferpresse (35) als Komplett-Teile zwischen die Endbereiche der Greiferschienenteile (1, 2) und in deren Verlängerung einsetzbar und an diesen arretierbar sind, die aus zwei zumindest für den Einbau aneinander festgesetzten Aufbauteilen (4, 5) bestehen, die für den Einbau durch die Spann- und Gegenspannelemente (17, 18, 19, 30) zusammengehalten werden, wobei in dem das Stellmittel (16) aufnehmenden Aufbauteil (5) ein Brückenteil (20) angeordnet ist, das mit dem durch das Stellmittel (16) verfahrbaren Spannelement (17, 18) in zumindest der Längserstreckung der Greiferschienenteile (1, 2) in der Aufbaueinheit (3) verfahrbar ist, und das zumindest einen Zentrierbolzen (21) zum Ausrichten der Aufbauteile (4, 5) untereinander aufweist und über einen Führungsbolzen (23) in einen an der Außenform der Aufbaueinheit (3) verfahrbaren Schlitten (26) eingreift.

2. Vorrichtung zum Kuppeln und Entkuppeln von Greiferschienenteilen (1, 2) beim Wechseln dieser während des Einrichtens einer Transferpresse (35) auf ein anderes Werkstück, mit einem ansteuerbaren Stellmittel (16) mit zumindest einem Spannelement (17, 18) zum Zusammenwirken mit Gegenspannelementen (19, 30) für den Kuppelzustand, **gekennzeichnet durch** die Verwendung von Aufbaueinheiten (3) mit den Spann- und Gegenspannelementen (17, 18, 19, 30), die beim Einbau der Greiferschienenteile (1, 2) und beim Zusammenbau dieser zu Greiferschienen in beispielsweise einer neu aufzustellenden Transferpresse (35) als Komplett-Teile auf die Endbereiche der Greiferschienenteile (1, 2), die Kuppelebene (22) dieser überbrückend, setzbar und an den Greiferschienenteilen (1, 2) arretierbar sind, die aus zwei zumindest für den Einbau aneinander festgesetzten Autbauteilen (4, 5) bestehen, die für den Einbau durch die Spann- und Gegenspannelemente (17, 18, 19, 30) zusammengehalten werden, wobei in dem das Stellmittel (16) aufnehmenden Aufbauteil (5) ein Brückenteil (20) angeordnet ist, das mit dem durch das Stellmittel (16) verfahrbaren Spannelement (17, 18) in zumindest der Längserstreckung der Greiferschienenteile (1, 2) in der Aufbaueinheit (3) verfahrbar ist, und das zumindest einen Zentrierbolzen (21) zum Ausrichten der Aufbauteile (4, 5) untereinander aufweist und über einen Führungsbolzen (23) in einen an der Außenform der Aufbaueinheit (3) verfahrbaren Schlitten (26) eingreift.

3. Vorrichtung nach Anspruch 1 oder 2, **dadurch gekennzeichnet**, daß jede Aufbaueinheit (3) aus einem ersten Aufbauteil (4) und aus einem zweiten Aufbauteil (5) besteht, und daß die Aufhauteile an den stirnseitigen Endbereichen der Greiferschienenteile (1, 2) durch Schraub (33, 34)- oder dgl. lösbare Verbindungen, ggf. zusätzlich durch Zentrieransätze, Paßfedern o.dgl. Arretiermittel (8, 14, 9, 15, 10, 12, 11, 13) festsetzbar sind.

4. Vorrichtung nach Anspruch 3, **dadurch gekennzeichnet**, daß die Aufbauteile (4, 5) gleichen Querschnitt wie die Greiferschienenteile (1, 2) aufweisen.

5. Vorrichtung nach einem oder mehreren der weiteren Ansprüche, **dadurch gekennzeichnet**, daß die Aufbauteile (4, 5) gegeneinander preßbare Flanschflächen (41) aufweisen, daß die Flanschflächen ebene Flächen sind und daß die Flanschflächen durch zurückstehende Absätze (42) und diese in Art von Hinterschneidungen unterbrochen sind.

## Claims

1. Device for coupling and uncoupling feed bar parts (1, 2) when these are exchanged during the setting-up of a transfer press (35) for another workpiece, having an actuatable adjusting means (16) with at least one clamping element (17, 18) for interaction with counter-clamping elements (19, 30) for the coupled state, characterised by the use of attachment units (3) with the clamping and counter-clamping elements (17, 18, 19, 30), which attachment units can be inserted as complete parts between the end regions of the feed bar parts (1, 2) and in their extension and can be retained thereon when the feed bar parts (1, 2) are assembled and fitted together to form feed bars in, for example, a transfer press (35) to be newly installed, said attachment units consisting of two attachment parts (4, 5) which are fixed on one another at least for assembly and are held together for assembly by the clamping and counter-clamping elements (17, 18, 19, 30), a bridge part (20) being arranged in the attachment part (5) receiving the adjusting means (16), which bridge part can be moved with the clamping element (17, 18), which can be moved by the adjusting means (16), at least in the longitudinal extension of the feed bar parts (1, 2) in the attachment unit (3), and which has at least one centring pin (21) for aligning the attachment parts (4, 5) relative to each other and engages via a guide pin (23) in a slide (26) which can be moved on the outer contour of the attachment unit (3).

2. Device for coupling and uncoupling feed bar parts (1, 2) when these are exchanged during the setting-up of a transfer press (35) for another workpiece, having an actuatable adjusting means (16) with at least one clamping element (17, 18) for interaction with counter-clamping elements (19, 30) for the coupled state, characterised by the use of attachment units (3) with the clamping and counter-clamping elements (17, 18, 19, 30), which attachment units can be placed as complete parts on the end regions of the feed bar parts (1, 2), bridging the coupling plane (22) thereof, and can be retained on the feed bar parts (1, 2), when the feed bar parts (1, 2) are assembled and fitted together to form feed bars in, for example, a transfer press (35) to be newly installed, said attachment units consisting of two attachment parts (4, 5) which are fixed on one another at least for assembly and are held together for assembly by the clamping and counter-clamping elements (17, 18, 19, 30), a bridge part (20) being arranged in the attachment part (5) receiving the adjusting means (16), which bridge part can be moved with the clamping element (17, 18), which can be moved by the adjusting means (16), at least in the longitudinal extension of the feed bar parts (1, 2) in the attachment unit (3), and which has at least one centring pin (21) for aligning the attachment parts (4, 5) relative to each other and engages via a guide pin (23) in a slide (26) which can be moved on the outer contour of the attachment unit (3).

3. Device according to Claim 1 or 2, characterised in that each attachment unit (3) consists of a first attachment part (4) and of a second attachment part (5), and in that the attachment parts can be fixed on the front end regions of the feed bar parts (1, 2) by screw connections (33, 34) or similar detachable connections, if appropriate additionally by centring collars, feather keys or similar retaining means (8, 14, 9, 15, 10, 12, 11, 13).

4. Device according to Claim 3, characterised in that the attachment parts (4, 5) have the same cross-section as the feed bar parts (1, 2).

5. Device according to one or more of the further claims, characterised in that the attachment parts (4, 5) have flange surfaces (41) which can be pressed against one another, in that the flange surfaces are flat surfaces, and in that the flange surfaces are interrupted by set-back portions (42), specifically in the manner of undercuts.

## Revendications

1. Dispositif pour coupler et découpler des éléments de barres de transfert (1, 2) lors de leur changement pendant la préparation d'une presse transfert (35) pour la fabrication d'une autre pièce, comportant un actionneur commandé (16) pourvu d'au moins un élément de bridage (17, 18) agencé pour coopérer avec des éléments opposés de bridage (19, 30) dans l'état couplé, **caractérisé par** l'utilisation d'unités de montage (3) qui comportent les éléments de bridage et les éléments opposés (17, 18, 19, 30) et qui, lors du montage des éléments de barres (1, 2) et lors de l'assemblage de ceux-ci en barres de transfert dans une presse transfert (35) devant être par exemple réinstallée, peuvent être mises en place sous forme de sous-ensembles complets entre les extrémités des éléments de barres (1, 2) et dans le prolongement de ceux-ci et être bloquées sur eux, ces unités se composant d'au moins deux éléments de montage (4, 5) qui, pour la mise en place, sont fixés l'un à l'autre au moyen des éléments de bridage et des éléments opposés (17, 18, 19, 30), où l'élément de montage (5) équipé de l'actionneur (16) comporte un organe en pont (20) qui est mobile dans l'unité de montage (3) avec l'élément de bridage (17, 18) déplacé par l'actionneur (16), au moins dans la direction longitudinale des éléments de barres (1, 2), et qui comporte au moins un goujon de centrage (21), pour aligner mutuellement les éléments de montage (4, 5), et un goujon de guidage (23) engagé dans un chariot (26) coulissant sur la forme extérieure de l'unité de montage (3).

2. Dispositif pour coupler et découpler des éléments de barres de transfert (1, 2) lors de leur changement pendant la préparation d'une presse transfert (35) pour la fabrication d'une autre pièce, comportant un actionneur commandé (16) pourvu d'au moins un élément de bridage (17, 18) agencé pour coopérer avec des éléments opposés de bridage (19, 30) dans l'état couplé, **caractérisé par** l'utilisation d'unités de montage (3) qui comportent les éléments de bridage et les éléments opposés (17, 18, 19, 30) et qui, lors du montage des éléments de barres (1, 2) et lors de l'assemblage de ceux-ci en barres de transfert dans une presse transfert (35) devant être par exemple réinstallée, peuvent être mises en place sous forme de sous-ensembles complets sur les extrémités des éléments de barres (1, 2) en enjambant le plan de jonction (22) de ceux-ci, et être bloquées sur eux, ces unités se composant d'au moins deux éléments de montage (4, 5) qui, pour la mise en place, sont fixés l'un à l'autre au moyen des éléments de bridage et des éléments opposés (17, 18, 19, 30), où l'élément de montage (5) équipé de l'actionneur (16) comporte un organe en pont (20) qui est mobile dans l'unité de montage (3) avec l'élément de bridage (17, 18) déplacé par l'actionneur (16), au moins dans la direction longitudinale des éléments de barres (1, 2), et qui comporte au moins un goujon de centrage (21), pour aligner mutuellement les éléments de montage (4, 5), et un goujon de guidage (23) engagé dans un chariot (26) coulissant sur la forme extérieure de l'unité de montage (3).

3. Dispositif selon la revendication 1 ou 2, **caractérisé en ce que** chaque unité de montage (3) se compose d'un premier élément de montage (4) et d'un second élément de montage (5) et en ce que les éléments de montage sont agencés pour être fixés sur les zones frontales d'extrémité des éléments de barres (1, 2) par des fixations démontables à vis (33, 34) ou analogues, le cas échéant avec adjonction de tenons de centrage, de ressorts d'ajustage ou de moyens d'arrêt analogues (8, 14, 9, 15, 10, 12, 11, 13).

4. Dispositif selon la revendication 3, **caractérisé en ce que** les éléments de montage (4, 5) ont la même section transversale que les éléments de barres (1, 2).

5. Dispositif selon une ou plusieurs des autres revendications, **caractérisé en ce que** les éléments de montage (4, 5) comportent des surfaces frontales respectives (41) agencées pour être pressées l'une contre l'autre, en ce que les surfaces frontales sont des surfaces planes et en ce que les surfaces frontales sont interrompues par des zones en retrait (42) sous la forme de dépouilles.
